# EUROPÄISCHE PATENTSCHRIFT

(11) **EP 2 356 273 B1**
(45) Veröffentlichungstag und Bekanntmachung des Hinweises auf die Patenterteilung: **10.10.2012**
(21) Anmeldenummer: 09752338.5
(22) Anmeldetag: 06.11.2009
(51) Int. Cl.: D06F 33/02, D06F 39/08

(54) **VERFAHREN ZUM ERMITTELN VON BETRIEBSBEDINGUNGEN EINES HAUSGERÄTS**
METHOD FOR IDENTIFYING OPERATING CONDITIONS OF A DOMESTIC APPLIANCE
PROCÉDÉ DE DÉTERMINATION DE CONDITIONS DE FONCTIONNEMENT D'UN APPAREIL MÉNAGER

(30) Priorität: 14.11.2008 DE 102008043760
(43) Veröffentlichungstag der Anmeldung: 17.08.2011
(73) Patentinhaber: BSH Bosch und Siemens Hausgeräte GmbH, 81739 München (DE)
(72) Erfinder: SCHLEUTHNER, Andreas, 14052 Berlin (DE)
(86) Internationale Anmeldenummer: PCT/EP2009/064779
(87) Internationale Veröffentlichungsnummer: WO 2010/054996

(56) Entgegenhaltungen:
- DE-A1- 3 703 918
- JP-A- 4 105 696
- JP-A- 4 129 597
- JP-A- 2004 222 760
- US-B1- 6 255 952
- US-B1- 6 523 370

## Beschreibung

Die Erfindung betrifft ein Verfahren zum Ermitteln von Betriebsbedingungen eines Hausgeräts, bei dem mittels eines Temperatursensors in einem Programmbetrieb des Hausgeräts eine Temperatur eines Betriebsmittels des Hausgeräts und/oder einer Komponente des Hausgeräts erfasst werden, wobei in einer Initialisierungsphase vor dem Programmbetrieb mittels des Temperatursensors eine Umgebungstemperatur erfasst wird und zumindest ein Referenz-Temperaturwert festgelegt wird, welcher für den Programmbetrieb des Hausgeräts im Hinblick auf sicheren und/oder effizienten Betrieb einen kritischen Wert darstellt, und wobei abhängig von dem Vergleich der gemessenen Umgebungstemperatur mit zumindest einem Referenz-Temperaturwert der Beginn des Programmbetriebs verhindert wird.

Ein solches Verfahren geht hervor aus der Druckschrift US 6,255,952 B1.

Im Zuge der rasch fortschreitenden Globalisierung und den damit verbundenen Forderungen an Hausgeräte auf den unterschiedlichsten Märkten mit deren spezifischen Anforderungen, ist es erforderlich, die Entwicklung der Bauteile und Komponenten bedarfs- und anwendergerecht den jeweiligen Bedingungen anzupassen. Jedoch werden durch physikalische Phänomene, wie beispielsweise Umgebungstemperaturen der Hausgeräte, die Betriebsbedingungen zum Teil erheblich beeinträchtigt. So kann beispielsweise bei relativ kalten Temperaturen unterhalb des Gefrierpunkts bei wasserführenden Hausgeräten ein Einfrieren von Komponenten auftreten. Andererseits kann bei Betriebsbedingungen, die sehr heiße Temperaturen aufweisen, die funktionale Grenze eines Hausgeräts erreicht werden. Dies kann beispielsweise bei Wäschetrocknern bei Umgebungstemperaturen jenseits von 35° C sein.

Üblicherweise betreibt ein Nutzer sein Hausgerät bei derartigen Bedingungen trotz entsprechender Hinweise in der Gebrauchsanweisung, da er überwiegend keine Möglichkeit direkt vor Ort hat, diese Anforderungen zu überprüfen. So können Frostschäden an Wassersystemen, wie zum Beispiel der Laugenpumpe einer Waschmaschine, oder überlange Trocknungszeiten durch herabgesetzten Kühleffekt bei Wäschetrocknern auftreten.

Die Druckschrift US 6,255,952 B1 beschreibt eine Waschmaschine, bei welcher vor dem Einleiten des tatsächlichen Waschprozesses die Umgebungstemperatur mittels eines Temperatursensors gemessen wird. Durch den Temperatursensor kann außerdem die Temperatur des Wassers gemessen werden, das in einen Laugenbehälter der Waschmaschine zugeführt wird. Es ist ein Grenzwert für die Umgebungstemperatur in der Waschmaschine festgelegt. Es wird überprüft, ob die Umgebungstemperatur den festgelegten Grenzwert unterschreitet oder nicht. Ist dies nicht der Fall, so werden weitere Verfahrensschritte durchgeführt und der tatsächliche Waschprozess ggf. eingeleitet. Unterschreitet die Umgebungstemperatur den festgelegten Grenzwert, wird der Betrieb der Waschmaschine abgebrochen.

Die Druckschrift US 4,213,250 A beschreibt einen Wäschetrockner. Mit Hilfe eines Drehknopfs kann eine Bedienperson die Zeitdauer eines Trocknungsprozesses festlegen. Es sind Markierungsmittel bereitgestellt, die abhängig von einer Umgebungstemperatur eine bestimmte Stellung für den Drehknopf markieren. Somit kann die Bedienperson eine solche Zeitdauer des Trocknungsprozesses festlegen, die bei der jeweils gegebenen Umgebungstemperatur optimal ist. Diese Vorgehensweise baut auf der Tatsache auf, dass die für das Trocknen der Wäschestücke erforderliche Zeitdauer proportional zu der Umgebungstemperatur ist.

Es ist Aufgabe der vorliegenden Erfindung, ein Verfahren zum Ermitteln von Betriebsbedingungen eines Hausgeräts zu schaffen, bei dem ungünstige Einflussfaktoren auf die Betriebsbedingung des Hausgeräts einfach erkannt werden.

Diese Aufgabe wird durch ein Verfahren, welches die Merkmale gemäß unabhängigem Patentanspruch aufweist, gelöst. Bevorzugte Weiterbildungen des Verfahrens sind Gegenstände entsprechender abhängiger Patentansprüche und nachfolgender Ausführungen.

Bei einem erfindungsgemäßen Verfahren zum Ermitteln von Betriebsbedingungen des Hausgeräts wird mittels eines Temperatursensors in einem Programmbetrieb des Hausgeräts eine Temperatur eines Betriebsmittels des Hausgeräts und/oder eine Temperatur einer Komponente des Hausgeräts erfasst. In einer Initialisierungsphase vor dem Programmbetrieb wird mittels des Temperatursensors eine Umgebungstemperatur des Hausgeräts erfasst. Mit dem erfindungsgemäßen Verfahren wird somit mit einem ohnehin vorhandenen Temperatursensor ein spezifischer Parameter, nämlich die Umgebungstemperatur detektiert, welche wesentliche Einflüsse auf die Betriebsbedingungen und das Betriebsverhalten des Hausgeräts hat.

Es wird zumindest eine Referenz-Temperatur festgelegt, welche für den Programmbetrieb des Hausgeräts im Hinblick auf sicheren und/oder effizienten Betrieb einen kritischen Wert darstellt. So kann jederzeit gewährleistet werden, dass unerwünschte Einflüsse auf das Betriebsverhalten des Hausgeräts im Programmbetrieb frühzeitig erkannt werden und gerade den Betrieb gefährdende Bedingungen können dadurch vor dem eigentlichen Programmbetrieb rechtzeitig erkannt werden und entsprechende Hinweise oder Maßnahmen ergriffen werden. So kann beispielsweise dann, wenn die Umgebungstemperaturen zu niedrig sind, und gegebenenfalls eine Frostgefahr von Komponenten oder Betriebsmitteln des Hausgeräts im Programmbetrieb auftreten könnten, ein entsprechender Hinweis gegeben oder eine entsprechende Maßnahme erfolgen bzw. ergriffen werden. Kann ein effizienter Betrieb beispielsweise aufgrund eines zu hohen Energiebedarfs oder einer unverhältnismäßig großen Verlängerung eines Programmbetriebs aufgrund der Umgebungsbedingungen nicht gewährleistet werden, so kann dies ebenfalls angezeigt werden oder eine Maßnahme ergriffen werden.

Abhängig von dem Vergleich der gemessenen Umgebungstemperatur mit zumindest einem Referenz-Temperaturwert wird der Beginn des Programmbetriebs verhindert. Wird nämlich bei dem Vergleich festgestellt, dass die Umgebungstemperatur in unerwünschter Weise von dem Referenz-Temperaturwert nach oben oder nach unten abweicht, und dass durch diese Abweichung eine unerwünschte Betriebsbedingungsbeeinträchtigung des Hausgeräts auftreten wird oder zumindest kann, so wird vorzugsweise in der Initialisierungsphase und vor dem Programmbetrieb der tatsächliche Programmbetrieb unterbunden werden.

Der Beginn des Programmbetriebs wird dann so lange verhindert, bis die Umgebungstemperatur einen Wert erreicht hat, der im Vergleich mit dem zumindest einen Referenz-Temperaturwert in einem Akzeptanzbereich liegt. Unter einem Akzeptanzbereich wird dabei dasjenige Werteintervall verstanden, welches im Hinblick auf die Beeinflussung der Betriebsbedingung des Hausgeräts als unkritisch eingestuft ist. Wenn die Umgebungstemperatur schließlich im Akzeptanzbereich liegt, erfolgt ein automatisches Starten des Programmbetriebs.

Vorzugsweise wird für dieses Hemmen des Beginns des Programmbetriebs eine maximale Zeitdauer vorgegeben. Dadurch wird verhindert, dass eine unerwünscht lange Zeitdauer der Beginn des Programmbetriebs verhindert wird, ohne dass Aussicht auf eine Änderung der Umgebungstemperatur in die Richtung erfolgt, welche einen Start des Programmbetriebs ermöglichen würde. Ein unnötig hoher Energieverbrauch des Hausgeräts kann dadurch verhindert werden.

Die Initialisierungsphase ist derjenige Zeitraum nach dem Start des Hausgeräts, in der Ladevorgänge von Computerprogrammen zur Steuerung des Hausgeräts und dergleichen geladen und hochgefahren werden und entsprechende weitere Schritte und Vorgehensweisen durchgeführt werden, um im Nachfolgenden einen ordnungsgemäßen Programmbetrieb durchführen zu können. Die Initialisierungsphase beschreibt somit eine Zeitdauer, in der noch kein ordnungsgemäßer Programmbetriebsablauf gegeben ist.

Gerade diese relativ kurze Zeitphase wird jedoch genutzt, um die Umgebungstemperatur erfassen zu können und dann feststellen zu können, ob etwaige günstige oder ungünstige Einflüsse auf das Betriebsverhalten des Hausgeräts im nachfolgenden Programmbetrieb auftreten könnten.

Unter Betriebsmittel eines Hausgeräts werden sowohl flüssige als auch gasförmige Medien verstanden, welche erforderlich sind, um einen Programmbetrieb ordnungsgemäß durchführen zu können bzw. welche zur Durchführung des Programmbetriebs benötigt werden. Dies können beispielsweise bei einem Wäschetrockner die Prozessluft und die Kühlluft sein. Bei einem Waschvollautomaten oder einer Waschmaschine kann dies beispielsweise die Lauge sein. Die beispielhaft genannten Betriebsmittel sind nicht als abschließend zu verstehen, sondern sollen lediglich den Charakter, was mit der Bezeichnung eines Betriebsmittels umfasst sein soll, andeuten.

Vorzugsweise wird die gemessene Umgebungstemperatur mit einem Referenz-Temperaturwert verglichen und abhängig von dem Vergleich wird dies einem Nutzer mitgeteilt. Ein Nutzer kann somit jederzeit dann über ungünstige Einflüsse der Umgebungstemperatur auf die Betriebsbedingung des Hausgeräts informiert werden und entsprechend handeln.

Vorzugsweise wird somit abhängig von dem Vergleich der gemessenen Umgebungstemperatur mit zumindest einem Referenz-Temperaturwert ein Warnhinweis an den Nutzer erzeugt. Vorzugsweise wird der Warnhinweis als Information auf einer Anzeigeeinheit angezeigt. Es kann auch vorgesehen sein, dass zusätzlich oder anstatt dazu eine akustische Information wiedergegeben wird.

Insbesondere soll somit der Nutzer des Hausgeräts über die Gerätesteuerung bzw. das Bedienmodul eine Information erhalten, wenn sich die Umgebungstemperatur des Aufstellorts außerhalb eines zulässigen Bereichs befindet. Hierdurch können somit Bauteilschäden und damit auch Ausfälle von Komponenten vermieden werden. Funktionsbeeinträchtigungen und Störungen sowie Garantiefälle, die auf Extremklimate zurückzuführen sind, können dadurch ebenfalls vermieden oder zumindest deutlich reduziert werden.

Vorzugsweise wird durch einen ersten Referenz-Temperaturwert eine Schwelle angegeben, bei dessen Unterschreitung durch die Umgebungstemperatur ein Einfrieren von wasserführenden Komponenten des Hausgeräts möglich ist.

Vorzugsweise wird durch einen zweiten Referenz-Temperaturwert eine Schwelle angegeben, bei dessen Überschreitung durch die Umgebungstemperatur die Zeitdauer eines Programmbetriebs verlängert wird. Vorzugsweise ist durch den ersten Referenz-Temperaturwert ein Temperaturwert bei 5° C vorgegeben.

Vorzugsweise liegt der zweite Referenz-Temperaturwert über 30° C, vorzugsweise über 35° C. Gerade bei derartigen Temperaturen tritt ein erhöhter Energieverbrauch der Hausgeräte, insbesondere von Trocknern auf, da ein effizienter Programmbetrieb und somit ein effizientes Trocknen nicht gegeben ist. Bei derartig heißen Umgebungsbedingungen treten überlange Trocknungszeiten durch herabgesetzten Kühleffekt auf.

Vorzugsweise ist das Hausgerät zur Pflege von Wäschestücken ausgebildet. Insbesondere kann diesbezüglich eine Waschmaschine oder ein Wäschetrockner oder ein Waschtrockner vorgesehen sein.

Ein Ausführungsbeispiel der Erfindung wird nachfolgend erläutert. Ein Hausgerät, welches zur Pflege von Wäschestücken ausgebildet ist, umfasst zumindest einen Temperatursensor. Der Temperatursensor ist in seiner ursprünglichen Funktionalität dazu ausgebildet, eine Temperatur eines Betriebsmittels des Hausgeräts und/oder einer Komponente des Hausgeräts während eines Programmbetriebs zu erfassen bzw. zu messen. So kann beispielsweise bei einem Waschvollautomaten vorgesehen sein, dass mit diesem Temperatursensor die Laugentemperatur gemessen wird und abhängig davon eine Überwachung und Steuerung des Hausgeräts erfolgt. Bei Wäschetrocknern kann mit einem derartigen Temperatursensor die Temperatur der Prozess- und Kühlluft erfasst werden und abhängig davon dann die Überwachung und Steuerung des Geräts erfolgen. Bei der Inbetriebnahme der Geräte messen die Temperatursensoren noch die Raumtemperatur. Die Temperatursensoren sind darüber hinaus mit einer weiteren Funktionalität ausgestattet, nämlich damit, dass sie in einer Initialisierungsphase, welche zeitlich vor dem Programmbetrieb liegt, eine Umgebungstemperatur des Hausgeräts erfassen. Dieser Temperatursensor oder diese Temperatursensoren werden somit beim Einschalten des Hausgeräts durch den Nutzer während der Initialisierungsphase abgefragt und geben in dieser Initialisierungsphase Information über die Umgebungstemperatur.

In einer Steuereinheit oder Auswerteeinheit des Hausgeräts wird dann das Signal des Temperatursensor ausgewertet und mit zumindest einem Referenz-Temperaturwert verglichen. Im Ausführungsbeispiel ist vorgesehen, dass ein unterer erster Referenz-Temperaturwert vorgegeben ist, welcher beispielsweise bei 5° C liegt. Des Weiteren ist ein oberer zweiter Referenz-Temperaturwert vorgegeben, welcher beispielsweise bei 35° C liegt. Liegt nun die Umgebungstemperatur in dem Akzeptanzbereich zwischen 5° C und 35° C so kann davon ausgegangen werden, dass der Programmbetrieb ordnungsgemäß oder in einem akzeptablen Toleranzintervall dazu ablaufen kann. Dies im Hinblick auf die Möglichkeit einen unerwünscht hohen Energieverbrauch durch ein zu langes Verlängern des Programmbetriebs aufgrund der Umgebungstemperatur oder im Hinblick darauf, dass ein Einfrieren von Komponenten aufgrund niedriger Umgebungstemperaturen mit höchster Wahrscheinlichkeit nicht auftritt bzw. vollständig ausgeschlossen werden kann.

Wird allerdings festgestellt, dass die Umgebungstemperatur kleiner als der erste untere Referenz-Temperaturwert ist und somit kleiner als 5° C ist, so wird dem Nutzer ein Warnhinweis mitgeteilt, welcher insbesondere auf einer Anzeigeeinheit des Hausgeräts angezeigt wird. In diesem Zusammenhang kann Text und/oder Symbole und/oder Zahlen angezeigt werden. So kann beispielsweise angezeigt werden, dass die Umgebungstemperatur zu niedrig ist und die Gefahr von Frostschäden beim Programmbetrieb auftreten kann. Es kann auch lediglich vorgesehen sein, dass ein einziges Wort, wie beispielsweise "Frostgefahr" angezeigt wird. Ist das Hausgerät als Trockner ausgebildet, kann beispielsweise eine Anzeige dahingehend lauten, dass ebenfalls mitgeteilt wird, dass die Umgebungstemperatur zu hoch ist, wenn diese beispielsweise größer als der zweite obere Referenz-Temperaturwert ist, und somit größer als 35° C ist. Zusätzlich kann auch angegeben werden, dass durch die hohen Umgebungstemperaturen mit deutlich verlängerten Trocknungszeiten zu rechnen ist und dadurch ein erhöhter Energieverbrauch auftritt.

Vorzugsweise ist vorgesehen, dass bei einem derartigen Fall, bei dem die Umgebungstemperatur außerhalb des Akzeptanzbereichs ist, automatisch der Start des Programmbetriebs unterbunden wird. Zusätzlich kann auch dies an einen Nutzer mitgeteilt werden. Darüber hinaus kann vorgesehen sein, dass das Unterbinden so lange erfolgt, bis eine Umgebungstemperatur in einem entsprechenden Akzeptanzbereich liegt. Ist dies erreicht, kann dann ein automatisches Starten des Programmbetriebs erfolgen. Wird ein derartiges Szenario durchgeführt, so erfolgt die mehrmalige Temperaturerfassung auch dann nach der Initialisierungsphase. Denn selbstverständlich kann das Ende der Umgebungstemperatur länger dauern als die Initialisierungsphase, so dass auch nach Ablauf der Initialisierungsphase ein Messen dieser Temperatur erfolgt und dann entschieden wird, ob ein Programmbetrieb gestartet wird.

Durch dieses Verfahren und somit der Auswertung der Umgebungstemperatur zumindest zeitweise in einer speziellen Zeitphase, nämlich die Initialisierungsphase, können bei Hausgeräten zur Pflege von Wäschestücken Frostschäden und unerwünschte andere Betriebsbedingungen vermieden werden. Damit kann die Ausfallwahrscheinlichkeit von derartigen Geräten reduziert werden und somit auch die Kundendiensteinsätze reduziert werden. Es können insbesondere auch für Wäschetrockner und Hemdenbügler somit ohne zusätzliche Komponenten im Hausgerät und letztendlich mit einem ohnehin vorhandenen Temperatursensor Informationen gewonnen werden, welche einen effektiven und sicheren Betrieb des Hausgeräts ermöglichen.

## Patentansprüche

1. Verfahren zum Ermitteln von Betriebsbedingungen eines Hausgeräts, bei dem mittels eines Temperatursensors in einem Programmbetrieb des Hausgeräts eine Temperatur eines Betriebsmittels des Hausgeräts und/oder einer Komponente des Hausgeräts erfasst werden, wobei in einer Initialisierungsphase vor dem Programmbetrieb mittels des Temperatursensors eine Umgebungstemperatur erfasst wird und zumindest ein Referenz-Temperaturwert festgelegt wird, welcher für den Programmbetrieb des Hausgeräts im Hinblick auf sicheren und/oder effizienten Betrieb einen kritischen Wert darstellt, und wobei abhängig von dem Vergleich der gemessenen Umgebungstemperatur mit zumindest einem Referenz-Temperaturwert der Beginn des Programmbetriebs verhindert wird, **dadurch gekennzeichnet, dass** der Beginn des Programmbetriebs so lange verhindert wird, bis die Umgebungstemperatur einen Wert erreicht hat, der im Vergleich mit dem zumindest einen Referenz-Temperaturwert in einem Akzeptanzbereich liegt, und dass der Programmbetrieb dann automatisch gestartet wird.

2. Verfahren nach Anspruch 1, **dadurch gekennzeichnet, dass** die gemessene Umgebungstemperatur mit einem Referenz-Temperaturwert verglichen wird und abhängig von dem Vergleich einem Nutzer mitgeteilt wird.

3. Verfahren nach Anspruch 1 oder 2, **dadurch gekennzeichnet, dass** abhängig von dem Vergleich der gemessenen Umgebungstemperatur mit zumindest einem Referenz-Temperaturwert ein Warnhinweis an den Nutzer erzeugt wird.

4. Verfahren nach Anspruch 3, **dadurch gekennzeichnet, dass** der Warnhinweis als Information auf einer Anzeigeeinheit und/oder als akustische Information wiedergegeben wird.

5. Verfahren nach einem der vorhergehenden Ansprüche, **dadurch gekennzeichnet, dass** durch einen ersten Referenz-Temperaturwert eine Schwelle angegeben wird, bei dessen Unterschreitung durch die Umgebungstemperatur ein Einfrieren von wasserführenden Komponenten des Hausgeräts möglich ist.

6. Verfahren nach einem der vorhergehenden Ansprüche, **dadurch gekennzeichnet, dass** durch einen zweiten Referenz-Temperaturwert eine Schwelle angegeben wird, bei dessen Überschreitung durch die Umgebungstemperatur die Zeitdauer eines Programmbetriebs verlängert werden würde.

7. Verfahren nach einem der vorhergehenden Ansprüche, **dadurch gekennzeichnet, dass** das Hausgerät zur Pflege von Wäschestücken ausgebildet ist.

## Claims

1. Method of detecting operating conditions of a domestic appliance, in which a temperature of an operating means of the domestic appliance and/or a component of the domestic appliances is or are detected by means of a temperature sensor in a program operation of the domestic appliance, wherein an ambient temperature is detected by means of the temperature sensor in an initialisation phase before the program operation and at least one reference temperature value is established which represents a critical value for the program operation of the domestic appliance with respect to safe and/or efficient operation, and wherein the starting of the program operation is prevented in dependence on comparison of the measured ambient temperature with at least one reference temperature value, **characterised in that** the starting of the program operation is prevented until the ambient temperature has reached a value which by comparison with the at least one reference temperature value lies in an acceptance range and that the program operation is then automatically started.

2. Method according to claim 1, **characterised in that** the measured ambient temperature is compared with a reference temperature value and depending on the comparison a user is informed.

3. Method according to claim 1 or 2, **characterised in that** depending on the comparison of the measured ambient temperature with at least one reference temperature value a warning for the user is generated.

4. Method according to claim 3, **characterised in that** the warning is reproduced as information on a display unit and/or as acoustic information.

5. Method according to any one of the preceding claims, **characterised in that** a threshold is determined by a first reference temperature value and when the threshold is fallen below by the ambient temperature a freezing of water-conducting components of the domestic appliance is possible.

6. Method according to any one of the preceding claims, **characterised in that** a threshold is determined by a second reference temperature value and on exceeding of the threshold by the ambient temperature the duration of a program operation would be prolonged.

7. Method according to any one of the preceding claims, **characterised in that** the domestic appliance is constructed for the treatment of items of laundry.

## Revendications

1. Procédé de détermination de conditions de fonctionnement d'un appareil ménager, dans lequel une température d'un moyen de fonctionnement de l'appareil ménager et/ou d'une composante de l'appareil ménager est saisie au moyen d'un capteur de température dans un fonctionnement programmé de l'appareil ménager, une température ambiante étant saisie au moyen du capteur de température dans une phase d'initialisation avant le fonctionnement programmé et au moins une valeur de température de référence étant fixée, laquelle représente une valeur critique pour le fonctionnement programmé de l'appareil ménager du point de vue de la sécurité et/ou de l'efficacité de fonctionnement, et le démarrage du fonctionnement programmé étant empêché en fonction de la comparaison de la température ambiante mesurée avec au moins une valeur de température de référence, **caractérisé en ce que** le démarrage du fonctionnement programmé est empêché jusqu'à ce que la température ambiante ait atteint une valeur qui se situe dans un domaine d'acceptation, comparée à l'au moins une valeur de température de référence, et **en ce que** le fonctionnement programmé démarre alors automatiquement.

2. Procédé selon la revendication 1, **caractérisé en ce que** la température ambiante mesurée est comparée à une valeur de température de référence et est communiquée à un utilisateur en fonction de la comparaison.

3. Procédé selon la revendication 1 ou 2, **caractérisé en ce qu'**un avertissement est généré à l'intention de l'utilisateur en fonction de la comparaison de la température ambiante mesurée avec au moins une valeur de température de référence.

4. Procédé selon la revendication 3, **caractérisé en ce que** l'avertissement est reproduit en tant qu'information sur une unité d'affichage et/ou en tant qu'information acoustique.

5. Procédé selon l'une des revendications précédentes, **caractérisé en ce qu'**un seuil est indiqué par une première valeur de température de référence, seuil dont le sous-passement par la température ambiante indique une possibilité de congélation de composants de l'appareil ménager dans lesquels de l'eau circule.

6. Procédé selon l'une des revendications précédentes, **caractérisé en ce qu'**un seuil est indiqué par une seconde valeur de température de référence, seuil dont le dépassement par la température ambiante donnerait lieu à un allongement de la durée d'un fonctionnement programmé.

7. Procédé selon l'une des revendications précédentes, **caractérisé en ce que** l'appareil ménager est exécuté pour l'entretien de linge.
